# FASCICULE DE BREVET EUROPEEN

(11) **EP 0 220 975 B1**
(45) Date de publication et mention de la délivrance du brevet: **05.04.1989**
(21) Numéro de dépôt: 86402061.5
(22) Date de dépôt: 19.09.1986
(51) Int. Cl.: B65D 5/50

(54) **Emballage-présentoir pour verre et article similaire**
Ausstellverpackung für ein Glas oder dergleichen
Display packaging for a glass and the like

(30) Priorité: 20.09.1985 FR 8513965
(43) Date de publication de la demande: 06.05.1987
(73) Titulaire: VERRERIE CRISTALLERIE D'ARQUES J.G. DURAND & Cie, F-62510 Arques (FR)
(72) Inventeur: Durand, Jean-Jacques, F-62510 Arques (FR)
(74) Mandataire: Lefebure, Gérard

(56) Documents cités:
- FR-A- 1 496 684
- GB-A- 915 434
- US-A- 3 397 772

## Description

La présente invention concerne un emballage-présentoir pour verre et article similaire, réalisé à partir d'un flan en une matière pliable, qui est découpé et plié en forme de barquette, ledit flan comprenant un panneau rectangulaire formant une paroi de fond de la barquette, des premier et second rabats ayant en gros une forme rectangulaire, qui sont respectivement attenants aux grands côtés du panneau rectangulaire et qui forment des parois latérales de la barquette, des troisième et quatrième rabats ayant en gros une forme rectangulaire, qui sont respectivement attenants aux petits côtés du panneau rectangulaire et qui forment des parois d'extrémité de la barquette, une première paire de pattes de fixation qui sont attenantes respectivement à deux côtés opposés de l'un des premier et troisième rabats, une seconde paire de pattes de fixation qui sont attenantes respectivement à deux côtés opposés de l'un des second et quatrième rabats, les deux paires de pattes de fixation servant à fixer les premier et second rabats aux troisième et quatrième rabats, une patte de retenue qui est découpée dans le troisième rabat et qui peut être rabattue vers l'intérieur de la barquette pour retenir une extrémité d'un article contenu dans celle-ci, des moyens de retenue pour retenir une autre extrémité dudit article, lesdits moyens de retenue comprenant un cinquième rabat ayant en gros une forme rectangulaire, qui est attenant au côté extérieur du quatrième rabat qui est parallèle au petit côté du panneau rectangulaire.

On connaît déjà un emballage-présentoir du type sus-indiqué, en forme de barquette, destiné à contenir un unique gobelet, verre à pied ou article similaire. Toutefois, comme on le verra en détail plus loin, la mise en forme et le montage de la barquette connue doivent être effectués en plusieurs étapes à l'aide de machines différentes, de sorte que le temps nécessaire au montage de chaque barquette est relativement long et que leur fabrication est relativement coûteuse. En outre, comme on le verra également en détail plus loin, la barquette connue utilise pour sa fabrication une quantité de matière première relativement importante et entraîne des pertes de matières premières également importantes.

La présente invention a donc pour but de fournir une barquette dont la fabrication est plus simple, moins longue et moins coûteuse, et qui nécessite une quantité de matière première moins importante que la barquette connue.

A cet effet, l'emballage-présentoir de la présente invention est caractérisé en ce que lesdits moyens de retenue comprennent en outre deux pattes qui sont attenantes respectivement aux petits côtés du cinquième rabat qui sont perpendiculaires audit côté extérieur du quatrième rabat, et qui sont fixées respectivement à la face externe des premier et second rabats formant les parois latérales de la barquette.

L'invention pourra être mieux comprise à la lecture de la description qui va suivre, donnée en référence aux dessins annexés sur lesquels :
la figure 1 montre un flan, développé à plat, à partir duquel est formée la barquette antérieurement connue.
La figure 2 est une vue en coupe longitudinale de la barquette connue obtenue à partir du flan de la figure 1.
La figure 3 montre un flan, développé à plat, à partir duquel est obtenue la barquette de la présente invention.
La figure 4 est une vue en élévation latérale de la barquette obtenue à partir du flan de la figure 3.
La figure 5 est une vue en coupe longitudinale de la barquette de la figure 4, suivant la ligne V-V de la figure 6.
La figure 6 est une vue de dessus de la barquette des figures 4 et 5.
La figure 7 montre un autre flan, développé à plat, à partir duquel peut être obtenue la barquette de la présente invention.
La figure 8 est une vue en élévation latérale de la barquette obtenue à partir du flan de la figure 7.
La figure 9 est une vue de l'extrémité gauche de la barquette de la figure 8.
La figure 10 est une vue de dessus de la barquette des figures 8 et 9.

Le flan 1 représenté sur la figure 1, à partir duquel est formée la barquette connue, est découpé dans une feuille de carton, de carton plastifié ou autre matière appropriée, qui doit avoir au moins les dimensions du cadre rectangulaire 2 représenté en trait mixte dans la figure 1. Le flan 1 comporte un panneau rectangulaire 3, qui est destiné à former le fond de la barquette, deux rabats 4 et 5 ayant en gros une forme rectangulaire, qui sont destinés à former des parois latérales de la barquette, et deux rabats rectangulaires 6 et 7, qui sont destinés à former des parois d'extrémité de la barquette. Les deux rabats 4 et 5 sont attenants respectivement aux grands côtés 8 et 9 du panneau 3, tandis que les deux rabats 6 et 7 sont attenants respectivement aux deux petits côtés 11 et 12 du panneau 3. Les côtés 8, 9, 11 et 12 du panneau 3 forment des lignes de pliage pour les rabats 4, 5, 6 et 7.

Le flan 1 comporte en outre quatre pattes de fixation 13, 14, 15 et 16, qui sont attenantes respectivement aux côtés 17, 18, 19 et 21 des rabats 4 et 5. Les pattes 14 et 16 sont aussi attenantes à une partie des côtés 22 et 23, respectivement, du rabat 6, et elles sont divisées en deux parties par des lignes de pliage 24 et 25, respectivement, qui s'étendent vers l'extérieur à partir des extrémités du côté 11 du panneau 3 et qui font un angle de 45° par rapport aux côtés 18 et 21 des rabats 4 et 5. Les côtés 17, 18, 19, 21,22 et 23 des rabats 4, 5 et 6 forment aussi des lignes de pliage pour les pattes de fixation 13 à 16.

Une patte de retenue 26 est découpée dans le rabat 6 et peut être rabattue vers l'intérieur de la barquette autour d'une ligne de pliage 27 qui s'étend perpendiculairement au petit côté 11 du panneau 3 au milieu du rabat 6.

Le flan 1 comporte en outre deux autres rabats 28 et 29 qui sont attenants respectivement au côté 31 et à une partie du côté 32 du rabat 7, les côtés 31 et 32 formant des lignes de pliage pour les rabats 28 et 29. Dans sa partie médiane, le côté extérieur 33 du rabat 28 est incurvé vers la ligne de pliage 31. Dans le rabat 29 est découpée une ouverture 34 ayant en gros la forme d'un trapèze dont la petite base 35 est adjacente au côté 36 du rabat 29 et incurvée vers ce dernier avec une courbure correspondant à celle du côté 33 du rabat 28. Deux lignes de pliage 37 et 38 sont formées dans le rabat 29 parallèlement au côté 36 et sensiblement en correspondance avec les grande et petite bases de l'ouverture trapézoïdale 34, respectivement.

Comme montré dans les figures 1 et 2, les grands côtés extérieurs 39 et 41 des deux rabats 4 et 5 sont largement échancrés de manière à rendre visible une partie substantielle des côtés de l'article 42 contenu dans la barquette.

La mise en forme de la barquette connue à partir du flan 1 de la figure 1 et son remplissage avec un article 42 tel qu'un gobelet ou un verre à pied, s'effectuent de la manière suivante.

Dans une première phase, les rabats 4, 5 et 6 sont rabattus à 90° autour des lignes de pliage 8, 9 et 11, respectivement. Pendant cette première phase, les deux pattes de fixation 14 et 16 se plient autour des lignes de pliage 18, 22, 24 et 21, 23, 25, respectivement, en formant des soufflets qui sont fixés par collage à la face interne du rabat 6.

Dans une deuxième phase, le rabat 28 est tout d'abord rabattu autour de la ligne de pliage 31 de manière à faire un angle prédéterminé (environ 70°) avec le rabat 7. Ensuite, le rabat 29 est rabattu de 180° autour de la ligne de pliage 32, et sa partie 29a est collée à la face interne du rabat 7. Ensuite, la partie 29b du rabat 29 est rabattue vers le haut autour de la ligne de pliage 37 et la partie 29c du rabat 29 est rabattue vers le bas autour de la ligne de pliage 38 et collée à la face externe du rabat 28 comme montré sur la figure 2. A ce moment, la petite base incurvée 35 de l'ouverture trapézoïdale 34 est en coïncidence avec la partie incurvée du bord 33 du rabat 28.

L'ordre des première et deuxième phases décrites ci-dessus peut être éventuellement inversé.

Dans une troisième phase, l'article 42 est déposé dans la barquette partiellement formée au cours des première et deuxième phases.

Dans une quatrième phase, le rabat 7 est rabattu de 90° autour de la ligne de pliage 12, et les pattes de fixation 13 et 15 sont rabattues de 90° respectivement autour des lignes de pliage 17 et 19 et collées contre la face externe du rabat 7. A ce moment, les parties 29b et 29c du rabat 29 et le rabat 28 forment un rebord qui retient la base de l'article 42 pour l'empêcher de sortir de la barquette, la base de l'article 42 étant partiellement engagée dans l'ouverture 34 du rabat 29.

Dans une cinquième phase, la patte de retenue 26 est défoncée vers l'intérieur de la barquette de manière à pénétrer dans le « buvant du verre ou du gobelet 42, et elle contribue aussi à l'empêcher de sortir de la barquette.

On notera que la mise en place de l'article 42 dans la barquette (troisième phase) doit être effectuée avant le rabattement du rabat 7 et la fixation des pattes 13 et 15 au rabat 7 (quatrième phase). Autrement, si la quatrième phase était effectuée avant la troisième phase, la mise en place de l'article 42 dans la barquette ne pourrait pas être effectuée ou ne pourrait être effectuée que difficilement à cause de la présence du rebord formé par les parties 29b et 29c du rabat 29. En conséquence, la barquette connue ne peut pas être complètement mise en forme en une seule phase et à l'aide d'une seule machine, mais elle doit être mise en forme en plusieurs phases, comme cela a été décrit plus haut, à l'aide de plusieurs machines.

La barquette de la présente invention peut être obtenue à partir du flan 10 montré dans la figure 3. Le flan 10 est découpé dans une feuille en une matière semi-rigide et pliable, tel que du carton, du carton plastifié ou une matière plastique. Les éléments du flan 10 qui sont identiques ou qui jouent le même rôle que ceux du flan 1 de la figure 1 sont désignés par les mêmes numéros de référence et ne seront donc pas décrits à nouveau en détail. Le flan 10 diffère essentiellement du flan 1 de la figure 1 en ce qu'il ne comporte pas de rabat 29, mais deux pattes 43 et 44 qui sont attenantes respectivement aux petits côtés 45 et 46 du rabat 28, qui forment des lignes de pliage pour les pattes 43 et 44. En outre, chacun des deux rabats 4 et 5 comporte une ligne de pliage 47 ou 48, respectivement, qui s'étend parallèlement aux grands côtés 8 et 9 du panneau 3 sur une majeure partie de la longueur des rabats 4 et 5. Deux incisions 49 et 51 sont formées dans le rabat 4 et s'étendent chacune depuis une des extrémités de la ligne de pliage 47 vers une des extrémités du grand côté extérieur du rabat 4. De même, deux autres incisions 52 et 53 sont formées dans le rabat 5 et s'étendent chacune depuis une des extrémités de la ligne de pliage 48 vers une des extrémités du grand côté extérieur du rabat 5.

Les pattes de fixation 14 et 16 du flan 10 montré dans la figure 3 sont uniquement attenantes aux côtés 18 et 21 des rabats 4 et 5, et la patte de la fixation 16 comporte une encoche 54 dont on verra l'utilité plus loin.

La barquette de la présente invention peut être mise en forme et remplie avec un article de la manière suivante. Les quatre rabats 4, 5, 6 et 7 sont rabattus de 90° autour des lignes de pliage 8, 9, 11 et 12, respectivement. Simultanément, les quatre pattes de fixation 13, 14, 15 et 16 sont rabattues de 90° autour des lignes de pliage 17, 18, 19 et 21, respectivement, et sont fixées aux rabats 6 et 7. Au cours de ces opérations de rabattement, les pattes de fixation 13 et 15 peuvent être placées contre la face externe ou contre la face interne du rabat 7 et les pattes de fixation 14 et 16 peuvent être placées contre la face externe ou contre la face interne du rabat 6, au choix. La fixation des pattes 13, 14, 15 et 16 aux rabats 6 et 7 peut être obtenue par collage ou par agrafage. Toutes ces opérations peuvent être effectuées en une seule phase au moyen d'une machine connue dite « barquetteuse • . A la fin de cette première phase, la barquette est pratiquement complètement formée.

Dans le cas où les deux rabats 4 et 5 sont pourvus des lignes de pliage 47 et 48 et des incisions 49, 51 et 52, 53, respectivement, les parties 4a et 5a des rabats 4 et 5 sont rabattues respectivement autour des lignes de pliage 47 et 48 vers l'intérieur de la barquette afin de doubler et de rigidifier les parois latérales de celle-ci, tout en formant de larges échancrures dans lesdites parois latérales pour rendre encore mieux visible l'article qui sera ensuite déposé dans la barquette. L'opération de rabattement des parties 4a et 5a peut être effectuée à l'aide de moyens très simples, sans augmenter la durée du cycle de mise en forme et de remplissage de la barquette. En effet, cette opération peut être effectuée pendant le transfert de la barquette entre la « barquetteuse » et un poste de remplissage, sans arrêter le mouvement de la barquette.

Ensuite, dans une seconde phase, un article tel qu'un gobelet ou un verre à pied est déposé dans la barquette. Puis, dans une troisième phase, le rabat 28 est rabattu autour de la ligne de pliage 31 vers l'intérieur de la barquette de manière à former un angle prédéterminé (environ 70°) avec le rabat 7 comme montré dans la figure 5. Simultanément, les deux pattes 43 et 44 sont rabattues de 90° autour des lignes de pliage 45 et 46 et fixées respectivement aux rabats 4 et 5. Les pattes 43 et 44 sont fixées à la face externe des rabats 4 et 5 comme montré dans les figures 4 à 6. La fixation des pattes 43 et 44 aux rabats 4 et 5 peut être obtenue par exemple par collage ou par agrafage. Une fois que les pattes 43 et 44 ont été fixées aux rabats 4 et 5, le rabat 28 forme un rebord qui empêche la base du gobelet ou du verre à pied contenu dans la barquette de sortir de cette dernière. Ensuite, la patte de retenue 26 est défoncée vers l'intérieur de la barquette comme montré dans les figures 5 et 6, de manière à être engagée dans le « buvant du gobelet ou du verre pour l'empêcher de sortir de la barquette. Le défonçage de la patte de retenue 26 est permis par l'encoche 54 qui, une fois que la patte de fixation 16 a été fixée au rabat 6, se trouve en coïncidence avec la patte de retenue 26.

D'après ce qui précède, il est clair que la barquette de la présente invention, obtenue à partir du flan de la figure 10, nécessite pour sa mise en forme et son remplissage un plus petit nombre de phases que dans le cas de la barquette obtenue à partir du flan 1 de la figure 1, puisque la barquette proprement dite peut être mise en forme en une seule phase, et cela en utilisant une « barquetteuse classique. En outre, on notera que les opérations de rabattement du rabat 28 et des deux pattes 43 et 44 du flan 10 sont plus simples à exécuter que les opérations de rabattement des rabats 28 et 29 et les opérations de pliage des parties 29b et 29c du rabat 29 du flan 1 de la figure 1, et, par suite, nécessitent un outillage moins compliqué. En outre, pour des articles de dimensions égales, le flan 10 de la figure 3 s'inscrit dans un rectangle 20 qui a une largeur plus faible que celle du rectangle 2 dans lequel s'inscrit le flan 1 de la figure 1, ainsi qu'on peut le voir en comparant les figures 1 et 3. Il en résulte ainsi une économie de matière première. Ceci est dû au fait que la longueur du côté 36 du rabat 29 du flan 1 de la figure 1 doit être sensiblement égale à la longueur du côté 31 du rabat 7.

La figure 7 montre un autre flan 30 à partir duquel peut être obtenue la barquette de la présente invention. Les éléments du flan 30 qui sont identiques ou qui jouent le même rôle de ceux du flan 10 de la figure 3 sont désignés par les mêmes numéros de référence et ne seront pas décrits à nouveau en détail. Le flan 30 diffère du flan 10 en ce que chacune des deux pattes 43 et 44 comporte une partie 43a ou 44a en forme de triangle isocèle, accolée à une partie 43b ou 44b en forme de trapèze. La base du triangle isocèle 43a est formée par le petit côté 45 du rabat 28, tandis que la base du triangle isocèle 44a est formée par l'autre petit côté 46 du rabat 28. Le côté 55 de la partie 43a forme à la fois une ligne de pliage et une partie de la grande base de la partie en forme de trapèze 43b. De même, le côté 56 de la partie 44a forme à la fois une ligne de pliage et une partie de la grande base de la partie en forme de trapèze 44b.

La barquette obtenue à partir du flan 30 de la figure 7 est mise en forme et remplie d'une manière semblable à ce qui a été décrit plus haut à propos de la barquette obtenue à partir du flan 10 de la figure 3. La seule différence réside en ce que, après avoir rabattu le rabat 28 autour de la ligne de pliage 31 et après avoir rabattu de 90° les deux pattes 43 et 44 respectivement autour des lignes de pliage 45 et 46 pour appliquer les parties 43a et 44a contre la face extérieure des rabats 4 et 5, respectivement, les lignes de pliage 55 et 56 sont alors en coïncidence avec les arêtes verticales de la barquette situées respectivement aux angles formés entre le rabat 7 et chacun des deux rabats 4 et 5. Les parties 43b et 44b sont alors rabattues de 90° respectivement autour des lignes de pliage 55 et 56 vers la face externe du rabat 7 comme montré dans les figures 8 à 10, et elles sont fixées à ce rabat par exemple par collage ou par agrafage. Dans cette forme d'exécution, les parties 43a et 44a peuvent ne pas être fixées aux rabats 4 et 5, bien qu'il soit préférable de les y fixer.

En comparant les figures 3 et 7, on notera que le flan 30 de la figure 7 s'inscrit dans un cadre rectangulaire 40 dont la longueur est plus petite que celle du cadre 20 dans lequel s'inscrit le flan 10. Le flan 30 permet donc une économie de matière première plus grande que le flan 10.

Il va de soi que les formes d'exécution de la présente invention qui ont été décrites ci-dessus, ont été données à titre d'exemple purement indicatif et nullement limitatif, et que de nombreuses modifications peuvent être facilement apportées par l'homme de l'art sans pour autant sortir du cadre de la présente invention. C'est ainsi notamment que, au lieu d'être attenantes aux petits côtés 17, 18, 19 et 21 des rabats 4 et 5, les pattes de fixation 13, 14, 15 et 16 pourraient être attenantes aux petits côtés des rabats 6 et 7. Suivant une autre variante d'exécution, les quatre pattes de fixation 13, 14, 15 et 16 pourraient être formées par des pattes semblables aux pattes 14 et 16 du flan 1 de la figure 1.

## Revendications

1. Emballage-présentoir pour verre et article similaire, réalisé à partir d'un flan (10 ; 30) en une matière pliable, qui est découpé et plié en forme de barquette, ledit flan comprenant un panneau rectangulaire (3) formant une paroi de fond de la barquette, des premier et second rabats (4 et 5) ayant en gros une forme rectangulaire, qui sont respectivement attenants aux grands côtés (8 et 9) du panneau rectangulaire 3 et qui forment des parois latérales de la barquette, des troisième et quatrième rabats rectangulaires (6 et 7), qui sont respectivement attenants aux petits côtés (11 et 12) du panneau rectangulaire et qui forment des parois d'extrémité de la barquette, une première paire de pattes de fixation (13 et 14), qui sont attenantes respectivement à deux côtés opposés (17 et 18) de l'un (4) des premier et troisième rabats (4 et 6), une seconde paire de pattes de fixation (15 et 16), qui sont attenantes respectivement à deux côtés opposés (19 et 21) de l'un (5) des second et quatrième rabats (5 et 7), les deux paires de pattes de fixation servant à fixer les premier et second rabats (4 et 5) aux troisième et quatrième rabats (6 et 7), une patte de retenue (26), qui est découpée dans le troisième rabat (6) et qui peut être rabattue vers l'intérieur de la barquette pour retenir une extrémité d'un article contenu dans celle-ci, des moyens de retenue (28) pour retenir l'autre extrémité dudit article, lesdits moyens de retenue comprenant un cinquième rabat (28) ayant en gros une forme rectangulaire, qui est attenant au côté extérieur (31) du quatrième rabat (7) qui est parallèle au petit côté (12) du panneau rectangulaire (3), caractérisé en ce que lesdits moyens de retenue (28, 43, 44) comprennent en outre deux pattes (43 et 44) attenantes respectivement aux petits côtés (45 et 46) du cinquième rabat (28) qui sont perpendiculaires audit côté extérieur (31) du quatrième rabat (7), et en ce que lesdites pattes (43 et 44) sont fixées respectivement à la face externe des premier et second rabats (4 et 5) formant les parois latérales de la barquette.

2. Emballage-présentoir selon la revendication 1, caractérisé en ce que chacune des deux pattes (43 et 44) des moyens de retenue comporte une partie (43a ou 44a) en forme de triangle isocèle accolée à une partie (43b ou 44b) en forme de trapèze, la base du triangle isocèle étant formée par l'un des deux petits côtés (45 et 46) du cinquième rabat (28), et celui (55 ou 56) des deux autres côtés du triangle isocèle, qui est le plus proche du quatrième rabat (7), formant à la fois une ligne de pliage et une partie de la grande base de ladite partie (43b ou 44b) en forme de trapèze, cette dernière étant destinée à être fixée à la face externe du quatrième rabat (7).

3. Emballage-présentoir selon la revendication 1 ou 2, caractérisé en ce que chacun des premier et second rabats (4 et 5) comporte une ligne de pliage (47 ou 48), qui s'étend parallèlement aux grands côtés (8 et 9) du panneau rectangulaire (3) sur une majeure partie de la longueur des premier et second rabats, et deux incisions (49, 51 ou 52, 53) qui s'étendent chacune depuis une des extrémités de ladite ligne de pliage (47 ou 48) vers une des extrémités du grand côté extérieur du rabat (4 ou 5) correspondant, ledit grand côté extérieur, les deux incisions et ladite ligne de pliage définissant une partie de rabat (4a ou 5a) qui peut être rabattue de 180° autour de la ligne de pliage (47 ou 48), vers l'intérieur de la barquette, pour doubler et rigidifier l'une de ses parois latérales.

## Claims

1. A display packaging for glass and similar articles, formed from a blank (10 ; 30) of foldable material, which is cut out and folded to form a receptacle, said blank comprising a rectangular panel (3) forming a bottom wall of the receptacle, first and second flaps (4 and 5) which are approximately of rectangular shape, which adjoin respectively the major sides (8 and 9) of the rectangular panel (3) and which form the side walls of the receptacle, third and fourth rectangular flaps (6 and 7) which adjoin respectively the minor sides (11 and 12) of the rectangular panel and which form the end walls of the receptacle, a first pair of securing tabs (13 and 14) which adjoin respectively two opposite sides (17 and 18) of one (4) of the first and third flaps (4 and 6), a second pair of securing tabs (15 and 16) which adjoin respectively two opposite sides (19.and 21) of one (5) of the second and fourth flaps (5 and 7), the two pairs of securing tabs serving to secure the first and second flaps (4 and 5) to the third and fourth flaps (6 and 7), a retaining tab (26), which is cut out of the third flap (6) and which can be folded towards the interior of the receptacle so as to retain one end of an article contained therein, retaining means (28) for retaining the other end of said article, said retaining means comprising a fifth flap (28) which is approximately of rectangular shape and which adjoins the outer side (31) of the fourth flap (7) which is parallel to the minor side (12) of the rectangular panel (3), characterised in that said retaining means (28, 43, 44) also comprise two tabs (43 and 44) which adjoin respectively the minor sides (45 and 46) of the fifth flap (28) and which are perpendicular to said outer side (31) of the fourth flap (7), and in that said tabs (43 and 44) are secured respectively to the outer surface of the first and second flaps (4 and 5) forming the side walls of the receptacle.

2. A display packaging according to claim 1, characterised in that each of the two tabs (43 and 44) of the retaining means comprises a portion (43a or 44a) in the shape of an isosceles triangle joined to a trapezium-shaped portion (43b or 44b), the base of the isosceles triangle being formed by one of the minor sides (45 and 46) of the fifth flap (28), and that side (55 or 56) of the other two sides of the isosceles triangle which is nearest to the fourth flap (7) forming simultaneously a fold line and a part of the major base of said trapezium-shaped portion (43b or 44b), this latter being intended to be secured to the outer surface of the fourth flap (7).

3. A display packaging according to claim 1 or 2, characterised in that each of the first and second flaps (4 and 5) comprises a fold line (47 or 48) which extends parallel to the major sides (8 and 9) of the rectangular panel (3) over a major portion of the length of the first and second flaps, and two cuts (49, 51 or 52, 53) each extending from one of the ends of said fold line (47 or 48) towards one of the ends of the outer major side of the corresponding flap (4 or 5), said outer major side, said two cuts and said fold line defining a flap portion (4a or 5a) which can be folded through 180° about the fold line (47 or 48), towards the interior of the receptacle, so as to double over and make one of its side walls more rigid.

## Patentansprüche

1. Ausstellungsverpackung für ein Glas oder ähnliches, die ausgehend von einem Zuschnitt (10 ; 30) aus einem biegsamen Material hergestellt ist, der in die Form eines schiffchenförmigen Behälters geschnitten und gefaltet ist, wobei der Zuschnitt ein rechteckiges Feld (3), das eine Bodenwand des Behälters bildet, erste und zweite Faltteile oder Klappteile (4 und 5), die im wesentlichen rechteckige Form haben, die an lange Seiten (8 und 9) des rechteckigen Feldes 3 angrenzen und Seitenwände des Behälters bilden, dritte und vierte rechteckige Faltteile oder Klappteile (6 und 7), die an kurze Seiten (11 und 12) des rechteckigen Feldes angrenzen und Endwände des Behälters bilden, ein erstes Paar von Befestigungsklappteilen (13 und 14), die an zwei gegenüberstehende Seiten (17, 18) der einen (4) der ersten und dritten Klappteile (4 und 6) angrenzen, ein zweites Paar von Befestigungsklappteilen (15 und 16), die an zwei gegenüberstehende Seiten (19 und 21) der einen (5) der zweiten und vierten Klappteile (5 und 7) angrenzen, wobei die beiden Paare von Befestigungsklappteilen dazu dienen, die ersten und zweiten Klappteile (4 und 5) an den dritten und vierten Klappteilen (6 und 7) zu befestigen, eine Festhaltezunge (26), die in den dritten Klappteil (6) eingeschnitten ist und die zum Inneren des Behälters umgeklappt werden kann, um ein Ende eines darin enthaltenen Gegenstandes zu halten, und Haltemittel (28) zum Halten des anderen Endes des Gegenstandes aufweist, wobei diese Haltemittel einen fünften Faltteil oder ein Klappenteil (28) aufweisen, der im wesentlichen die Form eines Rechtecks hat, das an die äußere Seite (31) des vierten Klappteils (7) angrenzt, die parallel zur kurzen Seite (12) des rechteckigen Feldes (3) ist, dadurch gekennzeichnet, daß die Haltemittel (28, 43, 44) außerdem zwei Zungen (43 und 44) aufweisen, die an den kurzen Seiten (45 und 46) des fünften Klappteils (28) angrenzen, die zu der äußeren Seite (31) des vierten Klappteils (7) senkrecht stehen, und daß diese Zungen (43 und 44) an der Außenseite der ersten und zweiten Klappteile (4 und 5), die die Seitenwände des Behälters bilden, befestigt sind.

2. Ausstellungsverpackung nach Anspruch 1, dadurch gekennzeichnet, daß jede der Zungen (43 und 44) der Haltemittel einen Teil (43a oder 44a) in Form eines gleichschenkligen Dreiecks aufweist, der an einen Teil (43b oder 44b) in Form eines Trapezes angefügt ist, wobei die Grundseite des gleichschenkligen Dreiecks durch die eine der beiden kurzen Seiten (45 und 46) des fünften Klappteils (28) gebildet ist, und wobei diejenige (55 oder 56) der beiden anderen Seiten des gleichschenkligen Dreiecks, die dem vierten Klappteil (7) am nächsten ist, gleichzeitig eine Faltlinie und einen Teil der langen Grundlinie des trapezförmigen Teils (43b oder 44b) bildet, welch letzterer an der Außenseite des vierten Klappteils (7) befestigt werden soll.

3. Ausstellungsverpackung nach Anspruch 1 oder 2, dadurch gekennzeichnet, daß jede der ersten und zweiten Klappteile (4 und 5) eine Faltlinie (47 oder 48), die sich parallel zu den langen Seiten des rechteckigen Feldes (3) über einen größeren Teil der Länge der ersten und zweiten Klappteile erstreckt, und zwei Einschnitte (49, 51 oder 52, 53) aufweist, die sich jeweils von einem der Enden der Faltlinie (47 oder 48) zu einem der Enden der äußeren langen Seite des entsprechenden Klappteils (4 oder 5) erstrecken, wobei die äußere lange Seite, die beiden Einschnitte und die Faltlinie einen Teil des Klappteils (4a oder 5a) begrenzen, der um 180° um die Faltlinie (47 oder 48) ins Innere des Behälters gefaltet werden kann, um die eine von diesen Seitenwänden doppelt dick zu machen und zu versteifen.
